# EUROPÄISCHE PATENTSCHRIFT

(11) **EP 1 619 312 B1**
(45) Veröffentlichungstag und Bekanntmachung des Hinweises auf die Patenterteilung: **30.09.2009**
(21) Anmeldenummer: 04016989.8
(22) Anmeldetag: 19.07.2004
(51) Int. Cl.: E01F 15/12

(54) **Fahrzeugrückhaltesystem zum Absichern von Fahrbahnen in einem Passagebereich**
Safety barrier passage
Barrière de sécurité avec un passage

(43) Veröffentlichungstag der Anmeldung: 25.01.2006
(73) Patentinhaber: Volkmann & Rossbach GmbH & Co. KG, 56401 Montabaur (DE)
(72) Erfinder: Volkmann, Gerhard, 56401 Montabaur (DE)
(74) Vertreter: Thum, Bernhard

(56) Entgegenhaltungen:
- DE-A- 1 803 862
- DE-U- 1 905 063
- US-A- 5 211 503

## Beschreibung

Die Erfindung betrifft ein Fahrzeugrückhaltesystem zum Absichern von Fahrbahnen nach dem Oberbegriff des Patentanspruchs 1.

Auf Verkehrswegen, insbesondere auf Autobahnen, werden heutzutage im Mittelstreifenbereich zum Abtrennen der beiden Fahrbahnen Fahrzeugrückhaltesysteme eingesetzt, die ortsfest installiert sind. Beispiele für derartige Fahrzeugrückhaltesysteme sind Betonschutzwände oder Stahlschutzwände. Diese Betonschutzwände oder Stahlschutzwände können nur mit erheblichem technischem Aufwand verlagert werden. Um auf verschiedene Verkehrssituationen flexibel reagieren zu können oder den Verkehrsfluss bei Bedarf, beispielsweise im Falle von Fahrbahnreparaturarbeiten, flexibel umleiten zu können, werden bei derartigen durchgehenden ortsfest installierten Trennwänden in regelmäßigen Abständen Öffnungen vorgesehen. Diese Öffnungen sind allerdings derart zu verschließen, dass sie die Sicherheit des installierten Fahrzeugrückhaltesystems nicht beeinträchtigen und weitgehend dasselbe Aufhaltevermögen bereitstellen, wie es das fest installierte Fahrzeugrückhaltesystem bietet. Eine weitere Anforderung an die Einrichtung zum Verschließen derartiger Öffnungen besteht darin, dass die Einrichtung möglichst leicht ohne zusätzliches Spezialwerkzeug und mit möglichst geringem technischem Aufwand geöffnet und geschlossen werden kann. Idealerweise soll ein manuelles Öffnen und Schließen möglich sein, ohne dass Einbußen hinsichtlich der Sicherheit hingenommen werden müssen.

Es ist anzumerken, dass derartige Öffnungen beträchtliche Länge, beispielsweise in einer Größenordnung von 12 m aufweisen müssen und dass herkömmliche Einrichtungen zum Verschließen dieser Öffnungen daher allein wegen der Überwindung derartiger Distanzen beträchtliches Gewicht aufweisen.

Aus dem gattungsbildenden Stand der Technik gemäß US 5,211,503 ist ein Fahrzeugrückhaltesystem nach dem Oberbegriff von Patentanspruch 1 bekannt. Bei diesem Fahrzeugrückhaltesystem werden Leitschwellenkörper vermittels einer motorischen Antriebseinrichtung auf die ortsfest installierte Leiteinrichtung aufgeschoben.

Aus DE 1803862 A1 ist ein Fahrzeugrückhaltesystem bekannt, bei dem ebenfalls massive Leitschwellenkörper zum Freigeben eines Passagebereichs auf eine ortsfest installierte Leitschwellenanordnung aufschiebbar sind. Hierfür wird ein Hebeschwingenmechanismus eingesetzt, der unter Ausnutzung eines Hebeleffekts ein Anheben der verlagerbaren Leitschwellenkörper auf die ortsfest installierte Leitschwellenanordnung vereinfacht.

Aus der DE 44 22 050 C2 ist ferner ein Fahrzeugrückhaltesystem bekannt, bei dem ein mobiler Leitschwellenstrang motorisch verschwenkt bzw. entlang von Schienen motorisch verlagert wird. Die in diesem Dokument gezeigte Lösung bietet zwar den Vorteil großer Flexibilität und einfacher Bedienbarkeit, ist jedoch technisch verhältnismäßig aufwendig und erfordert großen Bauraum.

Aus dem Prospekt "Vario-Guard Rail-Mobil" der SGGT Straßenausstattungen GmbH (den Anmeldungsunterlagen in Kopie beigefügt) ist ein Fahrzeugrückhaltesystem der eingangs bezeichneten Art bekannt, bei dem ein Leitschwellenstrang auf Schienenelementen verlagerbar ist. Auch dieses System zeigt die vorstehend mit Bezug auf der DE 44 22 050 C2 genannten Nachteile hinsichtlich einer aufwendigen Konstruktion, die viel Bauraum erfordert und verhältnismäßig schwer zu installieren ist.

Es ist demgegenüber eine Aufgabe der vorliegenden Erfindung, ein Fahrzeugrückhaltesystem der eingangs bezeichneten Art bereitzustellen, das ohne Beeinträchtigung der Sicherheit einfach herstellbar und handhabbar ist und in der Offenstellung verhältnismäßig wenig Bauraum erfordert.

Diese Aufgabe wird durch ein Fahrzeugrückhaltesystem mit den Merkmalen von Patentanspruch 1 gelöst.

Erfindungsgemäß lassen sich die einzelnen Leitschwellenkörper zum Freigeben des Passagebereichs einfach aus ihrer Schließstellung über den schräg nach unten laufenden Abschnitt auf die Leiteinrichtung aufschieben und lagern dann in der Offenstellung auf der Leiteinrichtung. Dadurch können aufwendige Vorkehrungen, wie beispielsweise ein Schienensystem oder dergleichen, wie sie bei dem eingangs beschriebenen Stand der Technik erforderlich sind, vermieden werden. Darüber hinaus benötigt das Fahrzeugrückhaltesystem in der Offenstellung nur sehr wenig Bauraum, da es auf der ohnehin vorhandenen ortsfest installierten Leiteinrichtung aufliegt. Die mehrteilige Gestaltung aus einer Mehrzahl von Leitschwellenkörpern ermöglicht ein schrittweises Öffnen und Schließen des Passagebereichs, so dass die einzelnen Komponenten der Leitschwellenanordnung nacheinander verlagert werden können, was die Handhabung des Systems erleichtert. Insbesondere wird dadurch eine manuelle Handhabung durch eine einzige oder maximal zwei Bedienungspersonen ermöglicht.

Aus Gründen der Sicherheit kann erfindungsgemäß vorgesehen sein, dass die Leitschwellenkörper in der Schließstellung relativ zu der Fahrbahn arretierbar sind.

In diesem Zusammenhang sieht eine Ausführungsform der Erfindung vor, dass zum Arretieren der Leitschwellenkörper ein Ankerelement vorgesehen ist, das in eine im Passagebereich vorgesehen Arretieröffnung einbringbar ist. Dadurch kann jeder Leitschwellenkörper für sich oder in Kombination miteinander über ein jeweiliges Ankerelement fest an der Fahrbahn im Passagebereich arretiert werden. Als Ankerelement dient beispielsweise ein Pfosten, der in eine sich hinreichend tief in den Untergrund hinein erstreckende Arretieröffnung bzw. Arretierhülse eingebracht werden kann und ausreichend stabil ist, um die einzelnen Leitschwellenkörper zu verankern. Für lange Passagebereiche können auch mehrere Ankerelemente verwendet werden, die dann je nach Sicherheitsbedarf und erforderlicher Aufhaltestufe in vorbestimmten Abständen zur Arretierung der Leitschwellenkörper in korrespondierende ArretieröfFnungen einbringbar sind.

Die Handhabung des erfindungsgemäßen Fahrzeugrückhaltesystems zum Öffnen und Schließen des Passagebereichs wird insbesondere dadurch erleichtert, dass an dem Leitschwellenkörper Führungsmittel zum geführten Aufschieben auf die Leiteinrichtung vorgesehen sind. Bei einem Ausführungsbeispiel kann in diesem Zusammenhang vorgesehen sein, dass die Führungsmittel Führungslaschen aufweisen, die die Leiteinrichtung seitlich umgreifen. Zur Reduzierung der Teilezahl und zur Vereinfachung der Konstruktion sieht eine Weiterbildung der Erfindung vor, dass die Führungslaschen mit Befestigungsmitteln versehen ist, um den jeweiligen Leitschwellenkörper in der Schließstellung an der ortsfesten Leiteinrichtung lösbar festzulegen. Dadurch kann ein unerwünschtes Abgleiten der Leitschwellenkörper von der ortsfest installierten Leiteinrichtung verhindert werden und gleichzeitig eine sichere Befestigung des leiteinrichtungsnahen Endes der Leitschwellenkörper erzielt werden.

Das erfindungsgemäße Fahrzeugrückhaltesystem kann in Anpassung an die zu erzielende Aufhaltestufe anwendungsfallspezifisch ausgestaltet werden. Je nach Bedarf kann die Anzahl der Leitschwellenkörper erhöht oder reduziert werden. Eine hinsichtlich der Sicherheit vorteilhafte Ausführungsform der Erfindung sieht vor, dass eine Mehrzahl von Leitschwellenkörpern vorgesehen ist, wobei die Leitschwellenkörper in der Schließstellung auf verschiedenen Niveaus über der Fahrbahn angeordnet sind. Bei einer derartigen Ausgestaltung lassen sich die einzelnen Leitschwellenkörper sequentiell handhaben.

Die Handhabung wird ferner dadurch erleichtert, dass an dem Leitschwellenkörper Lagerrollen vorgesehen sind, die beim Aufschieben des Leitschwellenkörpers auf die Leiteinrichtung auf einer Lagerfläche abrollen. Durch diese Maßnahme lassen sich die Leitschwellenkörper reibungsarm auf die ortsfest installierte Leiteinrichtung, insbesondere auf deren Oberseite, abrollen.

Eine Weiterbildung der Erfindung sieht vor, dass im Bereich eines in der Schließstellung von der ortsfesten Leiteinrichtung entfernten Endes des Leitschwellenkörpers ein Stützbein vorgesehen ist, mit dem sich der Leitschwellenkörper auf dem Untergrund oder auf einem auf einem tieferen Niveau liegenden Leitschwellenkörper abstützt. Dieses Stützbein verbessert die Statik der Leitschwellenanordnung. Um zu gewährleisten, dass das jeweilige Stützbein in der Offenstellung möglichst wenig zusätzlichen Bauraum erfordert, sieht eine Weiterbildung der Erfindung vor, dass das Stützbein an dem Leitschwellenkörper in einem Schwenklager gelagert und zwischen einer Ausklappstellung und einer Einklappstellung verschwenkbar ist. In diesem Zusammenhang kann ferner vorgesehen sein, dass an dem Leitschwellenkörper ein Anschlag vorgesehen ist, der das Stützbein in der Einklappstellung derart positioniert, dass eine dem Stützbein zugeordnete Lagerrolle den Leitschwellenkörper beim Aufschieben auf die ortsfeste Leiteinrichtung reibungsarm lagert. Durch diese Maßnahme kann die dem Stützbein zugeordnete Lagerrolle auch zur Reibungsreduzierung beim Aufschieben des jeweiligen Leitschwellenkörpers auf die ortsfest installierte Leiteinrichtung genutzt werden.

Vorstehend wurden bereits einige Maßnahmen zur Erleichterung der Handhabung des erfindungsgemäßen Fahrzeugrückhaltesystems, insbesondere beim Öffnen und Schließen des Passagebereichs erwähnt. Eine weitere erfindungsgemäße Maßnahme liegt darin, dass im Bereich eines in der Schließstellung von der ortsfesten Leiteinrichtung entfernten Endes des Leitschwellenkörpers Handhabungsmittel vorgesehen sind. Gemäß einer Ausführungsform der Erfindung kann vorgesehen sein, dass die Handhabungsmittel eine im Leitschwellenkörper vorgesehene Aufnahmeöffnung und eine in die Aufnahmeöffnung quer zum Leitschwellenkörper einsetzbare Handhabungsstange aufweisen. Die Handhabungsstange kann nach einer Handhabung beispielsweise in dafür vorgesehene Befestigungselemente in oder an dem jeweiligen Leitschwellenkörper eingebracht werden.

Zur Erzielung einer hinreichend hohen Stabilität durch ein hohes Widerstandsmoment und zur Gewichtsreduzierung kann ferner vorgesehen sein, dass die Leitschwellenkörper längliche Kastenprofilelemente umfassen. Ein weiterer Vorteil einer derartigen Ausgestaltung liegt beispielsweise darin, dass auch einzelne Komponenten, wie die vorstehend erwähnte Handhabungsstange im Hohlraum eines derartigen Kastenprofilelements angeordnet werden können.

Insbesondere bei verhältnismäßig langen Passagebereichen ist es erforderlich, eine Mehrzahl von Leitschwellenkörpern zu verwenden. So kann gemäß einer Ausführungsform der Erfindung vorgesehen sein, dass der Passagebereich in einer Lücke der Leiteinrichtung angeordnet ist und dass beidseits der Lücke an den die Lücke einfassenden Leiteinrichtungsabschnitten Leitschwellenkörper angeordnet sind, die in der Schließstellung in einem Mittelbereich der Lücke stoßartig zusammensetzbar und miteinander koppelbar sind. Bei dieser Ausführungsvariante werden die Leitschwellenkörper jeweils auf die die Lücke einfassenden ortsfesten Leiteinrichtungsabschnitte aufgeschoben und können dort platzsparend in der Offenstellung gelagert werden.

Die Erfindung betrifft schließlich auch ein Verfahren zum Öffnen und Schließen eines Passagebereichs innerhalb einer ortsfest installierten Leiteinrichtung an Fahrbahnen mit einer bedarfsweise relativ zu dem Passagebereich verlagerbaren Leitschwellenanordnung, wobei die Leitschwellenanordnung zwischen einer den Passagebereich freigebenden Offenstellung und einer den Passagebereich versperrenden Schließstellung verlagerbar ist. Bei dem erfindungsgemäßen Verfahren ist ferner vorgesehen, dass die Leitschwellenanordnung eine Mehrzahl von Leitschwellenkörpern umfasst, die zum Freigeben des Passagebereichs auf einen Abschnitt der Leiteinrichtung auf schiebbar sind, wobei zum Öffnen des Passagebereichs die Leitschwellenkörper entriegelt werden, zunächst der oberste Leitschwellenkörper auf die Leiteinrichtung aufgeschoben wird und sodann jeweils der auf einem nächsttieferen Niveau liegende Leitschwellenkörper auf die Leiteinrichtung aufgeschoben wird, bis der Passagebereich freigegeben ist, und wobei zum Schließen des Passagebereichs die Leitschwellenkörper nacheinander von der Leiteinrichtung abgeschoben werden und sodann in der Schließstellung arretiert werden, so dass der Passagebereich versperrt ist.

Die Erfindung wird im Folgenden beispielhaft anhand der beiliegenden Figuren erläutert. Es stellen dar:
- Fig. 1 bis 3: verschiedene Zustände des erfindungsgemäßen Fahrzeugrückhaltesystems entsprechend einzelner Phasen beim Überführen der Leitschwellenanordnung aus der Schließstellung in die Offenstellung;
- Fig.4: eine vergrößerte Darstellung des in Fig.1 mit IV gekennzeichneten Bereichs;
- Fig.5 und 6: verschiedene Ansichten eines Verankerungspfostens in Einzelteildarstellung;
- Fig.7: eine Schnittdarstellung entsprechend der Schnittlinie VII-VII aus Fig.4;
- Fig.8 und 9: verschiedene Ansichten eines Aufnahmerohrs für den Verankerungspfosten gemäß Fig.5 und 6 in Einzelteildarstellung;
- Fig.10: eine vergrößerte Darstellung des in Fig.1 mit X gekennzeichneten Bereichs;
- Fig. 11 und 12: verschiedene Ansichten zu einer Einzelteildarstellung des Verankerungspfostens aus Fig.10;
- Fig. 13: eine Darstellung des in Fig.3 mit XIII gekennzeichneten Bereichs;
- Fig.14: eine Schnittansicht entsprechend der Schnittlinie XIV-XIV aus Fig.10;
- Fig.15: eine Schnittansicht entsprechend der Schnittlinie XV-XV aus Fig.13;
- Fig.16: eine Schnittansicht entsprechend Schnittlinie XVI-XVI aus Fig.10; und
- Fig.17: eine vergrößerte Darstellung des in Fig.4 mit XVII gekennzeichneten Bereichs.

In Fig.1 bis 3 ist ein erfindungsgemäßes Fahrzeugrückhaltesystem dargestellt und allgemein mit 10 bezeichnet. Das Fahrzeugrückhaltesystem 10 wird beispielsweise zur Absicherung von zwei parallel verlaufenden Fahrbahnen einer Autobahn im Bereich des Mittelstreifens angebracht. Es umfasst zwei Abschnitte 12 und 14 einer als Stahlschutzwand ausgeführten ortsfest installierten Leiteinrichtung.

Die beiden Stahlschutzwände 12 und 14 sind fest an dem Untergrund verankert. Die beiden Stahlschutzwände 12 und 14 bilden eine Lücke in dem Bereich L, der beispielsweise eine Länge 12 m besitzt. Dieser Bereich L dient als Passagebereich, der im Bedarfsfall geöffnet werden kann, um den Verkehr von der einen Fahrbahn diesseits des Fahrzeugrückhaltesystems 10 zu der anderen Seite jenseits des Fahrzeugrückhaltesystem umleiten zu können. Zum Verschließen der Lücke L ist eine mobile Leitschwellenanordnung 16 vorgesehen, die zwischen der in Fig.1 gezeigten Schließstellung und einer den Passagebereich L freigebenden Offenstellung verlagerbar ist.

Die Leitschwellenanordnung 16 umfasst mehrere Leitschwellenkörper 18, 20, 22, 24, die relativ zu den ortsfest installierten Stahlschutzwänden 12 und 14 verlagerbar sind. Fig.2 und 3 zeigen zwei Zwischenzustände, die ausgehend von der in Fig.1 gezeigten Schließstellung erreicht werden, wenn der Passagebereich L geöffnet wird. Hierzu werden zunächst die Leitschwellenkörper 22 und 24 in nachfolgend noch näher beschriebener Weise entriegelt. In der Folge wird dann der Leitschwellenkörper 22 entsprechend Pfeil P auf die Oberseite eines oberen Holms 26 der Stahlschutzwand 12 aufgeschoben.

Fig.3 zeigt einen Zustand, in dem der Leitschwellenkörper 22 fast vollständig auf den oberen Holm 26 aufgeschoben ist. Ist der Leitschwellenkörper 22 dann vollständig auf den oberen Holm 26 aufgeschoben, so wird der auf einem tieferen Niveau liegende Leitschwellenkörper 24 in analoger Weise entsprechend Pfeil P in Fig.3 nach links auf den oberen Holm der Stahlschutzwand 12 aufgeschoben. In entsprechender Weise können die Leitschwellenkörper 18 und 20 in Fig.1 bis 3 nach rechts auf den oberen Holm 28 der Stahlschutzwand 14 aufgeschoben werden. Dann ist der Passagebereich L freigegeben. Zum Verschließen werden die Leitschwellenkörper 18, 20, 22, 24 wieder in die in Fig.1 gezeigte Stellung zurückverlagert und miteinander verriegelt.

Im Folgenden soll mit Bezug auf die Fig.4 bis 17 auf die konstruktiven Details eines Ausführungsbeispiels des erfindungsgemäßen Fahrzeugrückhaltesystems 10 eingegangen werden. Fig.4 zeigt den in Fig.1 mit IV gekennzeichneten Bereich des Fahrzeugrückhaltesystems. In Fig.4 erkennt man die vier Leitschwellenkörper 18, 20, 22 und 24, die in einem Stoßbereich 30 aneinander stoßen. In diesem Stoßbereich 30 ist ein Koppelprofil 32 bzw. 34 vorgesehen, das in die mit einem hohlen Kastenprofil ausgebildeten Leitschwellenkörper 18, 20, 22, 24 eingefügt ist. Die Leitschwellenkörper 18, 20, 22, 24 und die Koppelprofile 32 und 34 weisen korrespondierende Öffnungen auf, in die von oben Verriegelungsstangen 36, 38 eingesetzt werden. Die Verriegelungsstangen 36, 38 weisen an ihren in Fig.4 obenliegenden Enden jeweils Auflageflansche 40, 42 auf, mit denen sie auf der Oberseite der Leitschwellenkörper 18 und 22 aufliegen. Durch das Zusammenwirken der Koppelprofile 32, 34 und der Verriegelungsstangen 36, 38 zusammen mit den Leitschwellenkörpern 18, 20, 22, 24, sind letztere fest miteinander verbunden.

Ferner sind in die Leitschwellenkörper 18, 20, 22, 24 in vorbestimmten Abständen von oben Arretierungsstangen 44, 46 eingesetzt. Die Arretierungsstangen 44, 46 weisen an ihrer Oberseite wiederum Auflageflansche 48, 50 auf. Sie sind in Detaildarstellung in Fig.5 und 6 gezeigt. Die Arretierungsstangen 44, 46 besitzen hinreichende Länge, so dass sie weit in Aufnahmehülsen 52, 54 eingreifen, die im Untergrund U fest verankert sind. Dadurch kann die Stabilität und das Aufhaltevermögen der Leitschwellenanordnung 16 erhöht werden.

Fig.4 zeigt ferner, dass an den Leitschwellenkörpern jeweils Stützarme 58, 60, 62, 64 angeordnet sind. Die Stützarme sind verschwenkbar an den jeweiligen Leitschwellenkörpern gelagert, wie dies beispielsweise durch die Doppelpfeile Q und R gezeigt ist.

Fig. 17 zeigt im Einzelnen die Funktionsweise des Stützarms 58 in vergrößerter Darstellung. Der Stützarm 58 ist über einen Lagerbolzen 66 verschwenkbar. Er weist an seinem freien schwenkbaren Ende eine auf einem Bolzen 68 drehbar gelagerte Rolle 70 auf. Fig. 17 zeigt die beiden möglichen Schwenkstellungen, nämlich bei 58₁ die ausgeklappte Stellung und bei 58₂ die eingeklappte Stellung. In der eingeklappten Stellung liegt der Stützarm 58 an einem Anschlagelement 72 an.

Ferner ist darauf hinzuweisen, dass in dem Leitschwellenkörper 22 sowie in dem Stützarm 58 korrespondierende Arretierungsbohrungen 74, 76 vorgesehen sind, durch die jeweils ein nicht gezeigter Arretierungszapfen gesteckt werden kann, um den Stützarm in den beiden in Fig.17 gezeigten Stellungen mittels des nicht gezeigten Arretierungszapfens zu verriegeln. Die Stützarme 58, 60, 62, 64 sind in ihrer Länge auf das Sollniveau der jeweiligen Leitschwellenkörper 18, 20, 22, 24 abgestimmt.

Fig.10 zeigt den in Fig. 1 mit X bezeichneten Bereich, in dem die Leitschwellenkörper 22 und 24 an der ortsfest installierten Stahlschutzwand 12 befestigt sind. Hierzu dienen Führungslaschen 78, 80, 82, wie sie in Fig.10 und in der dazu orthogonalen Ansicht gemäß Schnittlinie XIV-XIV in Fig. 14 gezeigt sind. Derartige Führungslaschen sind in korrespondierender Weise an allen Leitschwellenkörpern angebracht. Die Führungslaschen 78, 80, 82 sind fest an dem Leitschwellenkörper 22 befestigt, beispielsweise durch Verschweißen und laufen leicht konisch auseinander. Zur Befestigung des Leitschwellenkörpers 22 und analog der übrigen Leitschwellenkörper 18, 20 und 24 dienen Befestigungsbolzen 84, 86. Die Befestigungsbolzen 84 und 86 durchsetzen korrespondierende Bohrungen in den Führungslaschen 78 und 82 sowie in einem schräg nach unten laufenden Teil 88 des oberen Holms 26 der Stahlschutzwand 12. Durch Entfernen der Befestigungsbolzen 84 und 86 lässt sich der Leitschwellenkörper 22 von dem Abschnitt 88 des oberen Holms 26 lösen und relativ zu diesem bewegen. Die Führungslaschen 78, 80, 82 sowie die korrespondierenden nicht gezeigten Führungslaschen der übrigen Leitschwellenkörper stehen so weit nach unten über den jeweiligen Leitschwellenkörper vor, dass sie beim Aufschieben der Leitschwellenkörper auf die oberen Holme 26 bzw. 28 der Stahlschutzwände 12 bzw. 14 eine Führung der jeweiligen Leitschwellenkörper 18, 20, 22, 24 auf den oberen Holmen 26, 28 gewährleisten und ein Herunterkippen der Leitschwellenkörper verhindern. Figur 10 zeigt auch, dass die Stahlschutzwand 12 durch Anker 87 in Aufnahmen 89 in dem Untergrund U ortsfest verankert ist.

Fig.15 zeigt eine Ansicht entsprechend XV-XV aus Fig.10, wobei die Komponenten der Stahlschutzwand 12 weggelassen wurden. Wiederum sind die Führungslaschen 78 und 82 sowie der Leitschwellenkörper 22 zu erkennen. Ferner erkannt man eine Lagerrolle 90, die auf einem Lagerbolzen 92 drehbar gelagert ist und ein Verschieben des Leitschwellenkörpers 22 auf dem oberen Holm 26 der Stahlschutzwand 12 mit geringen Reibungskräften ermöglicht. Vergleichbare Lagerrollen sind in regelmäßigen Abständen entlang den Leitschwellenkörpern angebracht, wie in Fig.10 für eine Lagerrolle 94 gezeigt. Die entsprechende Detailansicht gemäß Fig.16 zeigt wiederum, wie die Lagerrolle 94 auf einem korrespondierenden Lagerbolzen 96 an dem Leitschwellenkörper 22 drehbar gelagert ist. Fig.16 zeigt insbesondere im Detail, wie der Lagerbolzen 96 ausgebildet ist. Er weist an seinen beiden Enden 98 und 100 jeweils Gewindeabschnitte auf, die mit Sicherungsmuttern versehen sind, um die Lagerrolle 94 relativ zu dem Leitschwellenkörper 22 zu positionieren. Fig.16 zeigt auch das Profil des Leitschwellenkörpers 22 repräsentativ für die übrigen Leitschwellenkörper 18, 20, 24. Der Leitschwellenkörper 22 weist ein kastenartiges nach unten offenes hohles C-Profil auf.

Fig.13 zeigt den in Fig.3 gezeigten Zwischenzustand beim Öffnen des Passagebereichs L. Der Leitschwellenkörper 22 ist bereits zu mehr als 2/3 auf den oberen Holm 26 der Stahlschutzwand 12 aufgeschoben. Der Stützarm 58 ist, wie in Fig.17 gezeigt und mit der Stellung 58₂ bezeichnet, in den Leitschwellenkörper 22 eingeklappt und dort verriegelt, so dass bei einem weiteren Aufschieben des Leitschwellenkörpers 22 auf den oberen Holm 26 schließlich auch die Rolle 70 auf dem oberen Holm 26 abrollt und das weitere Aufschieben vereinfacht. Ferner erkennt man in Fig. 13 das freie Ende des Leitschwellenkörpers 22, das im Inneren mit einer strichliert gezeichneten Aufnahme versehen ist, in die dann das Koppelprofil 32 eingesetzt werden kann, wie bereits mit Bezug auf Fig.4 erläutert.

Ferner erkennt man in Fig. 13 eine Handhabungsöffnung 104, die quer zur Längserstreckung des Leitschwellenkörpers 22 eingebracht ist. In die Handhabungsöffnung 104 lässt sich eine nicht gezeigte Handhabungsstange quer einschieben, die hinreichend weit, beispielsweise um 0,5 m auf beiden Seiten des Leitschwellenkörpers 22 vorsteht. An dieser Handhabungsstange können dann eine oder zwei Bedienungspersonen angreifen, um den Leitschwellenkörper 22 auf dem oberen Holm 26 zu verschieben. Sobald der Leitschwellenkörper 22 vollständig auf den oberen Holm 26 aufgeschoben ist, kann auch der Leitschwellenkörper 24 von dem schräg verlaufenden Abschnitt 88 des oberen Holms 26 gelöst werden und ebenfalls auf den oberen Holm 28 aufgeschoben werden. In analoger Weise wird mit den beiden Leitschwellenkörpern 18 und 20 verfahren, so dass der Passagebereich L geöffnet werden kann. Bei Bedarf kann der Passagebereich L auch wieder geschlossen werden, in dem nacheinander die einzelnen Leitschwellenkörper 18, 20, 24, 22 in die in Fig.1 gezeigte Stellung gebracht und anschließend durch Einbringen der Koppelprofile 32, 34, der Verriegelungsstangen 36, 38 und der Arretierungsstangen 44, 46 befestigt werden.

Die Erfindung zeigt eine kostengünstig herstellbare, einfach handhabbare und dennoch sichere Konstruktion für das wahlweise Verriegeln von Passagebereichen zwischen ortsfest installierten Abschnitten eines Fahrzeugrückhaltesystems.

Vorstehend wurde ein Ausführungsbeispiel der Erfindung erläutert. Es versteht sich, dass das Fahrzeugrückhaltesystem 10 beidseits der Lücke L auch andersartig ausgeführt werden kann, beispielsweise in Form einer Betonschutzwand oder in Form von Schutzplankenanordnungen mit entsprechenden Vorkehrungen zum Aufschieben der Leitschwellenanordnung.

## Patentansprüche

1. Fahrzeugrückhaltesystem (10) zum Absichern von Fahrbahnen mit einem in einer ortsfest installierten Leiteinrichtung (12, 14) vorgesehenen Passagebereich (L) und einer bedarfsweise relativ zu dem Passagebereich (L) mobilen Leitschwellenanordnung (16), wobei die Leitschwellenanordnung (16) zwischen einer den Passagebereich (L) freigebenden Offenstellung und einer den Passagebereich (L) versperrenden Schließstellung verlagerbar ist,
und wobei die Leitschwellenanordnung (16) eine Mehrzahl von Leitschwellenkörpern (18, 20, 22, 24) umfasst,
**dadurch gekennzeichnet, dass** die ortsfest installierte Leiteinrichtung (12, 14) einen schräg nach unten laufenden Abschnitt (88) aufweist, an dem die Leitschwellenkörper (18, 20, 22, 24) in der Schließstellung befestigt sind und dass die Leitschwellenkörper (18, 20, 22, 24) zum Freigeben des Passagebereichs (L) über den nach unten laufenden Abschnitt (88) auf die ortsfest installierte Leiteinrichtung (12, 14) aufschiebbar sind.

2. Fahrzeugrückhaltesystem (10) nach Anspruch 1,
**dadurch gekennzeichnet, dass** die Leitschwellenkörper (18, 20, 22, 24) in der Schließstellung relativ zu der Fahrbahn (U) arretierbar sind.

3. Fahrzeugrückhaltesystem (10) nach Anspruch 2,
**dadurch gekennzeichnet, dass** zum Arretieren der Leitschwellenkörper (18, 20, 22, 24) ein Ankerelement (44, 46) vorgesehen ist, das in eine im Passagebereich (L) vorgesehene Arretieröffnung (52, 54) einbringbar ist.

4. Fahrzeugrückhaltesystem (10) nach einem der vorangehenden Ansprüche,
**dadurch gekennzeichnet, dass** an dem Leitschwellenkörper (18, 20, 22, 24) Führungsmittel (78, 80, 82) zum geführten Aufschieben auf die Leiteinrichtung (12,14) vorgesehen sind.

5. Fahrzeugrückhaltesystem (10) nach Anspruch 4,
**dadurch gekennzeichnet, dass** die Führungsmittel Führungslaschen (78, 80, 82) aufweisen, die die Leiteinrichtung (12, 14) seitlich umgreifen.

6. Fahrzeugrückhaltesystem (10) nach Anspruch 5,
**dadurch gekennzeichnet, dass** an den Führungslaschen (78, 80, 82) Befestigungsmitteln (84, 86) befestigbar sind, um den jeweiligen Leitschwellenkörper (18, 20, 22, 24) in der Schließstellung an der ortsfesten Leiteinrichtung (12,14) lösbar festzulegen.

7. Fahrzeugrückhaltesystem (10) nach einem der vorangehenden Ansprüche,
**dadurch gekennzeichnet, dass** eine Mehrzahl von Leitschwellenkörpern (18, 20, 22, 24) vorgesehen ist, wobei die Leitschwellenkörper (18, 20, 22, 24) in der Schließstellung auf verschiedenen Niveaus über der Fahrbahn angeordnet sind.

8. Fahrzeugrückhaltesystem (10) nach einem der vorangehenden Ansprüche,
**dadurch gekennzeichnet, dass** an dem Leitschwellenkörper (18, 20, 22, 24) Lagerrollen (94) vorgesehen sind, die beim Aufschieben des Leitschwellenkörpers (18, 20, 22, 24) auf die Leiteinrichtung (12, 14) auf einer Lagerfläche abrollen.

9. Fahrzeugrückhaltesystem (10) nach Anspruch 7 und 8,
**dadurch gekennzeichnet, dass** im Bereich eines in der Schließstellung von der ortsfesten Leiteinrichtung (12, 14) entfernten Endes des Leitschwellenkörpers (18, 20, 22, 24) ein Stützbein (58, 60, 62, 64) vorgesehen ist, mit dem sich der Leitschwellenkörper (18, 20, 22, 24) auf dem Untergrund (U) oder auf einem auf einem tieferen Niveau liegenden Leitschwellenkörper (20, 24) abstützt.

10. Fahrzeugrückhaltesystem (10) nach Anspruch 9,
**dadurch gekennzeichnet, dass** das Stützbein (58, 60, 62, 64) an dem Leitschwellenkörper (18, 20, 22, 24) in einem Schwenklager (66) gelagert und zwischen einer Ausklappstellung (58₁) und einer Einklappstellung (58₂) verschwenkbar ist.

11. Fahrzeugrückhaltesystem (10) nach Anspruch 10,
**dadurch gekennzeichnet, dass** an dem Leitschwellenkörper (18, 20, 22, 24) ein Anschlag (72) vorgesehen ist, der das Stützbein (58, 60, 62, 64) in der Einklappstellung (58₂) derart positioniert, dass die dem Stützbein (58, 60, 62, 64) zugeordnete Lagerrolle (70) den Leitschwellenkörper (18, 20, 22, 24) beim Aufschieben auf die ortsfeste Leiteinrichtung (12, 14) reibungsarm lagert.

12. Fahrzeugrückhaltesystem (10) nach einem der vorangehenden Ansprüche,
**dadurch gekennzeichnet, dass** im Bereich eines in der Schließstellung von der ortsfesten Leiteinrichtung (12, 14) entfernten Endes des Leitschwellenkörpers (18, 20, 22, 24) Handhabungsmittel (104) vorgesehen sind.

13. Fahrzeugrückhaltesystem (10) nach Anspruch 12,
**dadurch gekennzeichnet, dass** die Handhabungsmittel eine im Leitschwellenkörper vorgesehene Aufnahmeöffnung (104) und eine in die Aufnahmeöffnung (104) quer zum Leitschwellenkörper (18, 20, 22, 24) einsetzbare Handhabungsstange aufweisen.

14. Fahrzeugrückhaltesystem (10) nach einem der vorangehenden Ansprüche,
**dadurch gekennzeichnet, dass** die Leitschwellenkörper (18, 20, 22, 24) längliche Kastenprofilelemente umfassen.

15. Fahrzeugrückhaltesystem (10) nach einem der vorangehenden Ansprüche,
**dadurch gekennzeichnet, dass** der Passagebereich in einer Lücke (L) der Leiteinrichtung (12, 14) angeordnet ist und dass beidseits der Lücke (L) an den die Lücke (L) einfassenden Leiteinrichtungsabschnitten (12, 14) Leitschwellenkörper (18, 20, 22, 24) angeordnet sind, die in der Schließstellung in einem Mittelbereich (30) der Lücke stoßartig zusammensetzbar und miteinander koppelbar sind.

16. Verfahren zum Öffnen und Schließen eines Passagebereichs (L) innerhalb einer ortsfest installierten Leiteinrichtung (12, 14) an Fahrbahnen mit einer bedarfsweise relativ zu dem Passagebereich (L) mobilen Leitschwellenanordnung (16), wobei die Leitschwellenanordnung (16) zwischen einer den Passagebereich (L) freigebenden Offenstellung und einer den Passagebereich (L) versperrenden Schließstellung verlagerbar ist,
**dadurch gekennzeichnet, dass** die Leitschwellenanordnung (16) eine Mehrzahl von Leitschwellenkörpern (18, 20, 22, 24) umfasst, die zum Freigeben des Passagebereichs (L) auf einen Abschnitt der Leiteinrichtung (12, 14) aufschiebbar sind, wobei zum Öffnen des Passagebereichs (L)
A) die Leitschwellenkörper (18, 20, 22, 24) entriegelt werden,
B) zunächst der oberste Leitschwellenkörper (18, 22) auf die Leiteinrichtung (12, 14) aufgeschoben wird und
C) sodann jeweils der auf einem nächst tieferen Niveau liegende Leitschwellenkörper (20, 24) auf die Leiteinrichtung (12, 14) aufgeschoben wird, bis der Passagebereich (L) freigegeben ist
und wobei zum Schließen des Passagebereichs (L)
D) die Leitschwellenkörper (18, 20, 22, 24) nacheinander von der Leiteinrichtung (12, 14) abgeschoben werden und
E) sodann in der Schließstellung arretiert werden, so dass der Passagebereich (L) versperrt ist.

## Claims

1. Vehicle restraint system (10) for safeguarding carriageways comprising a passage region (L) provided in a fixedly installed barrier installation (12, 14) and a crash barrier arrangement (16) which, if required, is mobile relative to the passage region (L), the crash barrier arrangement (16) being displaceable between an open position opening up the passage region (L) and a closed position blocking the passage region (L),
and the crash barrier arrangement (16) comprising a plurality of crash barrier elements (18, 20, 22, 24),
**characterised in that** the fixedly installed barrier installation (12, 14) comprises a portion (88) extending obliquely downwards, to which the crash barrier elements (18, 20, 22, 24) are fastened in the closed position and **in that**, for opening up the passage region (L), the crash barrier elements (18, 20, 22, 24) are able to be pushed via the downwardly extending portion (88) onto the fixedly installed barrier installation (12, 14).

2. Vehicle restraint system (10) according to Claim 1, **characterised in that** in the closed position the crash barrier elements (18, 20, 22, 24) may be locked in position relative to the carriageway (U).

3. Vehicle restraint system (10) according to Claim 2, **characterised in that** for locking the crash barrier elements (18, 20, 22, 24) in position an anchoring element (44, 46) is provided which may be inserted into a locking opening (52, 54) provided in the passage region (L).

4. Vehicle restraint system (10) according to one of the preceding claims, **characterised in that** on the crash barrier element (18, 20, 22, 24) guide means (78, 80, 82) are provided for pushing onto the barrier installation (12, 14) in a guided manner.

5. Vehicle restraint system (10) according to Claim 4, **characterised in that** the guide means comprise guide plates (78, 80, 82) which laterally encompass the barrier installation (12, 14).

6. Vehicle restraint system (10) according to Claim 5, **characterised in that** fastening means (84, 86) may be fastened to the guide plates (78, 80, 82), in order to secure the respective crash barrier element (18, 20, 22, 24) releasably to the fixed barrier installation (12, 14) in the closed position.

7. Vehicle restraint system (10) according to one of the preceding claims, **characterised in that** a plurality of crash barrier elements (18, 20, 22, 24) is provided, the crash barrier elements (18, 20, 22, 24) being arranged in the closed position at different levels above the carriageway.

8. Vehicle restraint system (10) according to one of the preceding claims, **characterised in that** on the crash barrier element (18, 20, 22, 24) bearing rollers (94) are provided, which roll on a bearing surface when pushing the crash barrier element (18, 20, 22, 24) onto the barrier installation (12, 14).

9. Vehicle restraint system (10) according to Claim 7 and 8, **characterised in that** in the region of one end of the crash barrier element (18, 20, 22, 24), which in the closed position is remote from the fixed barrier installation (12, 14), a supporting leg (58, 60, 62, 64) is provided with which the crash barrier element (18, 20, 22, 24) is supported on the ground (U) or on a crash barrier element (20, 24) located at a lower level.

10. Vehicle restraint system (10) according to Claim 9, **characterised in that** the supporting leg (58, 60, 62, 64) is mounted on the crash barrier element (18, 20, 22, 24) in a pivot bearing (66) and may be pivoted between a folded-out position (58₁) and a folded-up position (58₂).

11. Vehicle restraint system (10) according to Claim 10, **characterised in that** on the crash barrier element (18, 20, 22, 24) a stop (72) is provided which positions the supporting leg (58, 60, 62, 64) in the folded-up position (58₂) such that the bearing roller (70) associated with the supporting leg (58, 60, 62, 64) supports the crash barrier element (18, 20, 22, 24) with reduced friction when pushed onto the fixed barrier installation (12, 14).

12. Vehicle restraint system (10) according to one of the preceding claims, **characterised in that** handling means (104) are provided in the region of one end of the crash barrier element (18, 20, 22, 24) which in the closed position is remote from the fixed barrier installation (12, 14).

13. Vehicle restraint system (10) according to Claim 12, **characterised in that** the handling means comprise a receiver opening (104) provided in the crash barrier element and a handling bar which may be inserted into the receiver opening (104) transversely to the crash barrier element (18, 20, 22, 24).

14. Vehicle restraint system (10) according to one of the preceding claims, **characterised in that** the crash barrier elements (18, 20, 22, 24) comprise elongate box profile elements.

15. Vehicle restraint system (10) according to one of the preceding claims, **characterised in that** the passage region is arranged in a gap (L) of the barrier installation (12, 14) and **in that** on both sides of the gap (L) crash barrier elements (18, 20, 22, 24) are arranged on the barrier installation portions (12, 14) enclosing the gap (L), which in the closed position may be brought together by abutment and coupled to one another in a central region (30) of the gap.

16. Method for opening and closing a passage region (L) inside a fixedly installed barrier installation (12, 14) on carriageways comprising a crash barrier arrangement (16) which, if required, is mobile relative to the passage region (L), the crash barrier arrangement (16) being displaceable between an open position opening up the passage region (L) and a closed position blocking the passage region (L),
**characterised in that** the crash barrier arrangement (16) comprises a plurality of crash barrier elements (18, 20, 22, 24) which, for opening up the passage region (L), are able to be pushed onto a portion of the barrier installation (12, 14), for opening the passage region (L)
A) the crash barrier elements (18, 20, 22, 24) are unlocked,
B) firstly the uppermost crash barrier element (18, 22) is pushed onto the barrier installation (12, 14) and
C) then the respective crash barrier element (20, 24) located on the next level down is pushed onto the barrier installation (12, 14) until the passage region (L) is opened up
and for closing the passage region (L)
D) the crash barrier elements (18, 20, 22, 24) are successively pushed off the barrier installation (12, 14) and
E) then locked in the closed position so that the passage region (L) is blocked.

## Revendications

1. Système de sécurité (10) pour la retenue de véhicules, destiné à sécuriser des voies ou chaussées de circulation, présentant une zone de passage (L) prévue dans un dispositif de glissière de sécurité (12, 14) installé en position fixe, et un agencement de lisses de sécurité (16) mobile par rapport à la zone de passage (L) en cas de besoin, l'agencement de lisses de sécurité (16) pouvant être déplacé entre une position d'ouverture qui libère la zone de passage (L) et une position de fermeture qui barre la zone de passage (L),
et l'agencement de lisses de sécurité (16) comprenant une pluralité de corps de lisses de sécurité (18, 20, 22, 24),
**caractérisé en ce que** le dispositif de glissière de sécurité (12, 14) installé en position fixe présente un tronçon (88) s'étendant de manière inclinée vers le bas, sur lequel sont fixés les corps de lisses de sécurité (18, 20, 22, 24) dans la position de fermeture, et **en ce que** pour libérer la zone de passage (L), il est possible de faire coulisser les corps de lisses de sécurité (18, 20, 22, 24), par-dessus le tronçon (88) s'étendant vers le bas, sur le dispositif de glissière de sécurité (12, 14) installé en position fixe.

2. Système de sécurité (10) pour la retenue de véhicules selon la revendication 1,
**caractérisé en ce que** dans la position de fermeture, les corps de lisses de sécurité (18, 20, 22, 24) peuvent être bloqués par rapport à la voie de circulation (U).

3. Système de sécurité (10) pour la retenue de véhicules selon la revendication 2,
**caractérisé en ce que** pour le blocage des corps de lisses de sécurité (18, 20, 22, 24), il est prévu un élément d'ancrage (44, 46) qui peut être introduit dans une ouverture de blocage (52, 54) prévue dans la zone de passage (L).

4. Système de sécurité (10) pour la retenue de véhicules selon l'une des revendications précédentes,
**caractérisé en ce que** sur le corps de lisse de sécurité (18, 20, 22, 24) sont prévus des moyens de guidage (78, 80, 82) pour le coulissement guidé sur le dispositif de glissière de sécurité (12, 14).

5. Système de sécurité (10) pour la retenue de véhicules selon la revendication 4,
**caractérisé en ce que** les moyens de guidage présentent des languettes de guidage (78, 80, 82) qui entourent latéralement le dispositif de glissière de sécurité (12, 14).

6. Système de sécurité (10) pour la retenue de véhicules selon la revendication 5,
**caractérisé en ce que** des moyens de fixation (84, 86) peuvent être fixés sur les languettes de guidage (78, 80, 82), en vue de pouvoir fixer de manière amovible au dispositif de glissière de sécurité (12, 14) en position fixe, le corps de lisse de sécurité (18, 20, 22, 24) correspondant lorsqu'il est en position de fermeture.

7. Système de sécurité (10) pour la retenue de véhicules selon l'une des revendications précédentes,
**caractérisé en ce qu'**il est prévu une pluralité de corps de lisses de sécurité (18, 20, 22, 24), les corps de lisses de sécurité (18, 20, 22, 24) étant agencés, dans leur position de fermeture, sur différents niveaux au-dessus de la voie ou chaussée de circulation.

8. Système de sécurité (10) pour la retenue de véhicules selon l'une des revendications précédentes,
**caractérisé en ce que** sur le corps de lisse de sécurité (18, 20, 22, 24) sont prévus des galets de palier d'appui (94) qui, lors du coulissement du corps de lisse de sécurité (18, 20, 22, 24) sur le dispositif de glissière de sécurité (12, 14), roulent sur une surface d'appui.

9. Système de sécurité (10) pour la retenue de véhicules selon les revendications 7 et 8,
**caractérisé en ce que** dans la zone d'une extrémité du corps de lisse de sécurité (18, 20, 22, 24), qui, dans la position de fermeture, est éloignée du dispositif de glissière de sécurité (12, 14) en position fixe, est prévu un jambage de support (58, 60, 62, 64) par lequel le corps de lisse de sécurité (18, 20, 22, 24) s'appuie sur le sol (U) ou sur un corps de lisse de sécurité (20, 24) situé sur un niveau plus bas.

10. Système de sécurité (10) pour la retenue de véhicules selon la revendication 9,
**caractérisé en ce que** le jambage de support (58, 60, 62, 64) est monté sur le corps de lisse de sécurité (18, 20, 22, 24) dans un palier de pivotement (66), et peut pivoter entre une position déployée (581) et une position rétractée (582).

11. Système de sécurité (10) pour la retenue de véhicules selon la revendication 10,
**caractérisé en ce que** sur le corps de lisse de sécurité (18, 20, 22, 24) est prévue une butée (72) qui positionne le jambage de support (58, 60, 62, 64) dans la position rétractée (582), de façon à ce que le galet de palier d'appui (70) associé au jambage de support (58, 60, 62, 64) supporte avec un faible frottement le corps de lisse de sécurité (18, 20, 22, 24) lorsqu'on le fait coulisser sur le dispositif de glissière de sécurité (12, 14) en position fixe.

12. Système de sécurité (10) pour la retenue de véhicules selon l'une des revendications précédentes,
**caractérisé en ce que** des moyens de manoeuvre (104) sont prévus dans la zone d'une extrémité du corps de lisse de sécurité (18, 20, 22, 24), qui, dans la position de fermeture, est éloignée du dispositif de glissière de sécurité (12, 14) en position fixe.

13. Système de sécurité (10) pour la retenue de véhicules selon la revendication 12,
**caractérisé en ce que** les moyens de manoeuvre comprennent une ouverture de réception (104) prévue dans le corps de lisse de sécurité, et une tige de manoeuvre qui peut être insérée dans l'ouverture de réception (104) transversalement au corps de lisse de sécurité (18, 20, 22, 24).

14. Système de sécurité (10) pour la retenue de véhicules selon l'une des revendications précédentes,
**caractérisé en ce que** les corps de lisse de sécurité (18, 20, 22, 24) comprennent des éléments de profilé en caisson longilignes.

15. Système de sécurité (10) pour la retenue de véhicules selon l'une des revendications précédentes,
**caractérisé en ce que** la zone de passage est agencée dans une interruption (L) du dispositif de glissière de sécurité (12, 14), et **en ce que** des deux côtés de l'interruption (L), sur les tronçons de dispositif de glissière de sécurité (12, 14) délimitant l'interruption (L), sont agencés des corps de lisse de sécurité (18, 20, 22, 24) qui, dans la position de fermeture, peuvent être joints bout à bout et couplés les uns aux autres dans une zone centrale (30) de l'interruption.

16. Procédé pour ouvrir et fermer une zone de passage (L) à l'intérieur d'un dispositif de glissière de sécurité (12, 14), qui est installé en position fixe sur des voies ou chaussées de circulation et comprend un agencement de lisses de sécurité (16) mobile par rapport à la zone de passage (L) en cas de besoin, l'agencement de lisses de sécurité (16) pouvant être déplacé entre une position d'ouverture qui libère la zone de passage (L) et une position de fermeture qui barre la zone de passage (L),
**caractérisé en ce que** l'agencement de lisses de sécurité (16) comprend une pluralité de corps de lisses de sécurité (18, 20, 22, 24), que l'on peut faire coulisser sur un tronçon du dispositif de glissière de sécurité (12, 14) pour libérer la zone de passage (L), tel que pour ouvrir la zone de passage (L)
A) on déverrouille les corps de lisses de sécurité (18, 20, 22, 24),
B) on fait tout d'abord coulisser le corps de lisses de sécurité supérieur (18, 22) sur le dispositif de glissière de sécurité (12, 14), et
C) on fait ensuite coulisser le corps de lisses de sécurité (20, 24) respectivement situé sur le niveau directement plus bas, sur le dispositif de glissière de sécurité (12, 14), jusqu'à ce que la zone de passage (L) soit libérée,
et tel que pour fermer la zone de passage (L)
D) on fait coulisser successivement les corps de lisses de sécurité (18, 20, 22, 24) pour les retirer du dispositif de glissière de sécurité (12, 14), et
E) on les bloque ensuite dans la position de fermeture, en barrant ainsi la zone de passage (L).
